# EUROPÄISCHE PATENTSCHRIFT

(11) **EP 3 529 415 B1**
(45) Veröffentlichungstag und Bekanntmachung des Hinweises auf die Patenterteilung: **09.12.2020**
(21) Anmeldenummer: 17786827.0
(22) Anmeldetag: 18.10.2017
(51) Int. Cl.: D21F 1/44

(54) **ANORDNUNG UND VERFAHREN ZUM AUSSTATTEN EINES ENTWÄSSERUNGSSIEBS MIT PERFORIERTEN WASSERZEICHENEINSÄTZEN**
ARRANGEMENT AND METHOD FOR PROVIDING A DEWATERING SCREEN WITH PERFORATED WATERMARK INSERTS
ENSEMBLE ET PROCÉDÉ PERMETTANT D'ÉQUIPER UN TAMIS D'ÉGOUTTAGE D'INSERTS DE FILIGRANAGE PERFORÉS

(30) Priorität: 19.10.2016 DE 102016012464
(43) Veröffentlichungstag der Anmeldung: 28.08.2019
(73) Patentinhaber: Giesecke+Devrient Currency Technology GmbH, 81677 München (DE)
(72) Erfinder: AIGNER, Andreas, 83626 Valley (DE); HÄNELT, Andreas, 83730 Fischbachau (DE); GREGAREK, André, 81671 München (DE)
(86) Internationale Anmeldenummer: PCT/EP2017/001224
(87) Internationale Veröffentlichungsnummer: WO 2018/072879

(56) Entgegenhaltungen:
- EP-A1- 2 826 915
- DE-A1-102012 018 166

## Beschreibung

Die Erfindung betrifft eine Anordnung und ein Verfahren zum Ausstatten eines Entwässerungssiebs mit perforierten Wasserzeicheneinsätzen.

Bei der Papierherstellung auf Rundsiebmaschinen oder Langsiebmaschinen lagert sich Papiermasse kontinuierlich auf einem bewegten Entwässerungssieb an und wird soweit verfestigt, dass sie als feuchte Papierbahn zur Weiterbearbeitung vom Entwässerungssieb abgezogen werden kann. Vor allem Sicherheitspapiere für Banknoten, Ausweisdokumente und dergleichen werden zur Absicherung oft mit Wasserzeichen ausgestattet, die eine Überprüfung der Echtheit des Sicherheitspapiers gestatten und die zugleich als Schutz vor unerlaubter Reproduktion dienen.

Herkömmlich werden zur Herstellung von Wasserzeichenpapier Bronzesiebgewebe mit Messingprägestempeln in Reliefform gebracht um bei der Papierherstellung unterschiedliche Ablagerungsschichtdicken der Fasern zu erhalten. Diese führen zu einem strukturierten Halbtonbild in Durchsicht, dem sogenannten Wasserzeichen. Um hochauflösende Wasserzeichen zu erhalten ist es beispielsweise aus der WO 2014/040706 A1 bzw. DE 2012 018166 A1 auch bekannt, die Spritzgusstechnologie mit anschließender Laserlochung der Spritzlinge für die Entwässerung einzusetzen, um Wasserzeicheneinsätze mit einem hochgenauen Spritzgussrelief zu erzeugen.

Ausgehend davon liegt der Erfindung die Aufgabe zugrunde, eine gattungsgemäße Anordnung mit hoher Verarbeitungsgeschwindigkeit und hohem Durchsatz anzugeben.

Diese Aufgabe wird durch die Merkmale der unabhängigen Ansprüche gelöst. Weiterbildungen der Erfindung sind Gegenstand der Unteransprüche.

Die Erfindung enthält eine Anordnung zum Ausstatten eines Entwässerungssiebs mit perforierten Wasserzeicheneinsätzen, die ein mehrstufiges Spritzgussrelief tragen, mit
- einer Spritzgussanlage, die eingerichtet und ausgestattet ist, ein Entwässerungssieb mit einer Mehrzahl von Wasserzeicheneinsätzen mit einem mehrstufigen Spritzgussrelief zu versehen, und
- einer separaten Perforationsanlage, der das mit den Wasserzeicheneinsätzen versehene Entwässerungssieb zuführbar ist und die eine Perforations-Laservorrichtung zur Erzeugung von Entwässerungsperforationen in den Wasserzeicheneinsätzen des Entwässerungssiebs aufweist.

In einer vorteilhaften Ausgestaltung weist die Perforations-Laservorrichtung mehrere, insbesondere zwei, drei oder vier unabhängig voneinander positionierbare Perforationslaser auf. Die Perforations-Laservorrichtung kann insbesondere Laserquellen im mittleren Infrarot mit einer Wellenlänge zwischen 5 µm und 20 µm, wie etwa CO₂-Laserquellen umfassen.

Die Spritzgussanlage weist mit Vorteil eine Siebbearbeitungsfläche zur Aufnahme des Entwässerungssiebs, eine Laserschneidvorrichtung zur Erzeugung von Aussparungen in dem Entwässerungssieb und ein Spritzgusswerkzeug zur Erzeugung von Wasserzeicheneinsätzen mit einem mehrstufigen Spritzgussrelief in den mit Aussparungen versehenen Bereichen des Entwässerungssiebs auf. Das Spritzgusswerkzeug kann beispielsweise gemäß der Druckschrift WO 2014/040706 A1 ausgebildet sein.

Die erfindungsgemäße Anordnung umfasst bevorzugt weiter einen Fördertisch, der der Aufnahme des Entwässerungssiebs nach der Bearbeitung in der Spritzgussanlage und der Zuführung des Entwässerungssiebs in die Perforationsanlage zur Bearbeitung durch die Perforations-Laservorrichtung dient.

Die Perforationsanlage enthält mit Vorteil eine Grobpositionierung zur mechanischen Positionierung des Entwässerungssiebs und eine Feinpositionierung mit einem Bilderkennungssystem zur Feinsteuerung der Perforationslaser.

Der Begriff "mehrstufig" schließt im Sinne der Erfindung auch "zweistufig" ein, vorteilhafterweise ist ein mehrstufiges Spritzgussrelief aber ein Relief mit mehr als zwei Stufen.

Die Erfindung enthält auch ein Verfahren zum Ausstatten eines Entwässerungssiebs mit perforierten Wasserzeicheneinsätzen, die ein mehrstufiges Spritzgussrelief tragen, mit Hilfe einer Anordnung der oben beschriebenen Art. Bei dem Verfahren wird
- ein Entwässerungssieb bereitgestellt und in der Spritzgussanlage mit einer Mehrzahl von Wasserzeicheneinsätzen mit einem mehrstufigen Spritzgussrelief versehen, und wird
- das mit den Wasserzeicheneinsätzen versehene Entwässerungssieb von der Spritzgussanlage in die separate Perforationsanlage überführt, wo durch die Perforations-Laservorrichtung Entwässerungsperforationen in den Wasserzeicheneinsätzen des Entwässerungssiebs erzeugt werden.

In einer vorteilhaften Verfahrensvariante, in der die Perforations-Laservorrichtung mehrere unabhängig voneinander positionierbare Perforationslaser aufweist werden in der Perforationsanlage durch die Perforationslaser gleichzeitig mehrere Wasserzeicheneinsätze mit Entwässerungsperforationen versehen. Die Verarbeitungsgeschwindigkeit in der Perforationsanlage wird durch die parallele Bearbeitung erhöht, was einerseits einen hohen Durchsatz erlaubt, andererseits aber auch Spielraum schafft, die Perforationen schonend und mit geringem Wärmeeintrag einzulasern, auch wenn dadurch die Bearbeitungsdauer pro Perforation steigt.

Mit Vorteil wird als Entwässerungssieb ein Rundsieb bereitgestellt und das Rundsieb wird in der Anordnung mit mehr als 500, vorzugsweise mehr als 600, insbesondere mehr als 750 perforierten Wasserzeicheneinsätzen ausgestattet.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: schematisch ein Bronze-Entwässerungssieb für die Herstellung von Banknotenpapier, und
- Fig. 2: schematisch den Verfahrensablauf beim Ausstatten eines Entwässerungssiebs mit perforierten Wasserzeicheneinsätzen in einer erfindungsgemäßen Anordnung.

Die Erfindung wird nun am Beispiel von Entwässerungssieben für die Herstellung von Papier mit mehrstufigen Wasserzeichen erläutert. Figur 1 zeigt hierzu schematisch ein Bronze-Entwässerungssieb 10 für die Herstellung von Banknotenpapier, das eine Mehrzahl von spritzgegossenen Wasserzeicheneinsätzen 12 enthält, die jeweils im Bereich einer Aussparung des Entwässerungssiebs direkt in das Siebgewebe eingespritzt sind. Typischerweise ist wie in Fig. 1 für jeden Banknotennutzen ein Wasserzeicheneinsatz vorgesehen, es können allerdings auch mehrere Wasserzeicheneinsätze pro Nutzen vorliegen. Im Ausführungsbeispiel ist das Entwässerungssieb 10 ein Bronze-Rundsieb für 800 Banknotennutzen und mit einen Wasserzeicheneinsatz 12 pro Nutzen.

Die Wasserzeicheneinsätze 12 weisen ein mehrstufiges Spritzgussrelief auf, das eine sehr detailreiche Darstellung graphischer Motive, wie etwa des in Fig. 1 gezeigten Portraits erlaubt. Um die Entwässerung bei der Papierherstellung auch im Bereich der Wasserzeicheneinsätze 12 sicherzustellen, sind diese jeweils mit einer Mehrzahl von Perforationen 14 versehen. Der Durchmesser der Perforationen 14 ist dabei so klein gewählt, dass in ihnen bei der Papierherstellung keine Fasern anhaften. Typische Perforationsdurchmesser liegen zwischen 50 µm und einigen 100 µm, beispielsweise bei etwa 500 µm.

Um Entwässerungssiebe wie das Entwässerungssiebs 10 mit hohem Durchsatz herstellen zu können, erfolgt die Ausstattung der Entwässerungssiebe 10 mit den perforierten Wasserzeicheneinsätzen 12 mit Bezug auf Fig. 2 in einer erfindungsgemäßen Anordnung 20,die eine Spritzgussanlage 30 und eine separate Perforationsanlage 40 aufweist.

Die Spritzgussanlage 30 umfasst dabei eine nicht dargestellte Laserschneidvorrichtung, beispielsweise in Form eines Nd:YAG-Laserschneiders zur Erzeugung von Aussparungen in dem Entwässerungssieb 10, sowie ein Spritzgusswerkzeug zur Erzeugung der Wasserzeicheneinsätze. Der Nd:YAG-Laserschneider und das Spritzgusswerkzeug können beispielsweise über ein Portal in x- und y-Richtung über der Siebbearbeitungsfläche verfahren werden, in der das Entwässerungssieb 10 für die Bearbeitung in einem Rahmen ortsfest eingespannt ist. Alternativ kann das Entwässerungssieb 10 auch in einer Transportrichtung, beispielsweise der x-Richtung über der Siebbearbeitungsfläche verfahren werden, während die Bearbeitungseinrichtungen auf einem Schlitten entlang eines die Siebbearbeitungsfläche über- bzw. untergreifenden Querholms in y-Richtung verfahren wird.

Die separate Perforationsanlage 40 enthält eine Perforations-Laservorrichtung aus drei unabhängig voneinander positionierbaren Perforationslasern 42, die jeweils etwa ein Drittel der Siebbreite bearbeiten können. Selbstverständlich kann je nach den konkreten Anforderungen auch eine andere Anzahl von Perforationslasern zum Einsatz kommen, die Verwendung von gerade drei Perforationslasern hat sich aber besonders vorteilhaft herausgestellt, weil erfahrungsgemäß auf der Mehrzahl der benötigten Entwässerungssiebe drei Druckbögen nebeneinander angeordnet sind und diese mit drei Perforationslasern somit gleichzeitig bearbeitet werden können.

Um die Wasserzeicheneinsätze 12 an den gewünschten Stellen mit Laserstrahlung beaufschlagen zu können, enthält die Perforationsanlage 40 eine Grobpositionierung zur mechanischen Positionierung des Entwässerungssiebs 10 und eine Feinpositionierung mit einem Bilderkennungssystem 44 zur Feinsteuerung der Perforationslaser 42.

Zur Herstellung des mit perforierten Wasserzeicheneinsätzen versehenen Entwässerungssiebs 10 der Fig. 1 wird ein blankes Entwässerungssieb 50 in Form eines Siebgewebes 16, beispielsweise ein Bronzesiebgewebe aus Bronze-Kettfäden und Bronze-Schussfäden bereitgestellt. Das Siebgewebe 16 kann auch ein Metall-Kunststoff-Mischgewebe oder auch ein reines Kunststoffgewebe sein.

Das bereitgestellte Siebgewebe 16 wird von einer Siebbearbeitungsfläche aufgenommen und zunächst der Spritzgussanlage 30 zugeführt. In der Spritzgussanlage 30 wird die Laserschneidvorrichtung an diejenigen Stellen des Siebgewebes 16 verfahren, an denen Wasserzeicheneinsätze 12 erzeugt werden sollen. Durch die Einwirkung von Laserstrahlung werden an diesen Stellen Aussparungen im Siebgewebe 16 erzeugt, die etwas kleiner als die gewünschte Form der Wasserzeicheneinsätze 12 sind. Die Laserschneidvorrichtung ist bei Metallsieben, wie etwa dem genannten Bronzesieb beispielsweise durch einen Nd:YAG-Laser gebildet sein, bei Kunststoff-Siebgeweben kann auch ein CO₂-Laser zum Einsatz kommen.

Im Bereich der erzeugten Aussparungen werden dann die Wasserzeicheneinsätze mit Hilfe des genannten Spritzgusswerkzeugs in der gewünschten Form der mehrstufigen Spritzgussreliefs erzeugt. Die Erzeugung der Spritzgussreliefs ist grundsätzlich bereits in der Druckschrift WO 2014/040706 A1 beschrieben.

Nach Abschluss der Bearbeitung in der Spritzgussanlage 30 ist das Entwässerungssieb 52 mit der gewünschten Anzahl an Spritzguss-Wasserzeicheneinsätzen 12 versehen. Das mit den Wasserzeicheneinsätzen ausgestattete Entwässerungssieb 52 wird dann in die separate Perforationsanlage 40 überführt und die Spritzgussanlage 30 steht sofort für die Bearbeitung eines weiteren Entwässerungssiebs bereit.

Zur Überführung wird das Entwässerungssieb 52 aus dem Rahmen entnommen, in dem es für die Bearbeitung in der Spritzgussanlage 30 eingespannt war, und locker liegend auf einen Fördertisch 54 mit Rollen oder Bändern platziert. Alternativ zur locker liegenden Verarbeitung kann das Entwässerungssieb in einen zur Perforationsanlage passenden Spannrahmen gesetzt und in die Perforationsanlage eingeführt werden. Nach der Einführung des Siebs in die Perforationsanlage 40 wird dort der Startpunkt für die Laserperforation ermittelt. Durch eine Grobpositionierung wird die erste Reihe von Wasserzeicheneinsätzen 52 in Y-Richtung in Position gebracht. Dann werden die drei Perforationslaser 42 in X-Richtung zu dem jeweils als nächstem zu bearbeitenden Wasserzeicheneinsatz 12 gefahren. Das Bilderkennungssystem 44 erfasst die Wasserzeicheneinsätze und verarbeitet zur Feinsteuerung der Perforationslaser 42 mögliche Offsets in X- und Y-Richtung.

Nach der korrekten Positionierung erzeugen die drei Perforationslaser 42 gleichzeitig Entwässerungsperforationen 14 in drei Wasserzeicheneinsätzen 12. Durch die parallele Bearbeitung ist die Verarbeitungsgeschwindigkeit ausreichend hoch, um die eigentliche Perforation schonend und mit geringem Wärmeeintrag vornehmen zu können.

Nach dem Perforieren der aktuell bearbeiteten Wasserzeicheneinsätze 12 werden die Perforationslaser und/oder das Entwässerungssieb weiterbewegt, bis alle gewünschten Wasserzeicheneinsätze 12 bearbeitet sind und das Entwässerungssieb 56 mit den perforierten Wasserzeicheneinsätzen fertiggestellt ist.

### Bezugszeichenliste

- 10: Entwässerungssieb
- 12: Wasserzeicheneinsätze
- 14: Perforationen
- 16: Siebgewebe
- 20: Anordnung
- 30: Spritzgussanlage
- 40: Perforationsanlage
- 42: Perforationslaser
- 44: Bilderkennungssystem
- 50: blankes Entwässerungssieb
- 52: Entwässerungssieb mit Wasserzeicheneinsätzen
- 54: Fördertisch
- 56: Entwässerungssieb mit perforierten Wasserzeicheneinsätzen

## Patentansprüche

1. Anordnung zum Ausstatten eines Entwässerungssiebs (10) mit perforierten Wasserzeicheneinsätzen (12), die ein mehrstufiges Spritzgussrelief tragen, mit
- einer Spritzgussanlage (30), die eingerichtet und ausgestattet ist, ein Entwässerungssieb (10) mit einer Mehrzahl von Wasserzeicheneinsätzen (12) mit einem mehrstufigen Spritzgussrelief zu versehen, und
- einer separaten Perforationsanlage (40), der das mit den Wasserzeicheneinsätzen (12) versehene Entwässerungssieb (10) zuführbar ist und die eine Perforations-Laservorrichtung zur Erzeugung von Entwässerungsperforationen (14) in den Wasserzeicheneinsätzen (12) des Entwässerungssiebs (10) aufweist.

2. Anordnung nach Anspruch 1, **dadurch gekennzeichnet, dass** die Perforations-Laservorrichtung mehrere, insbesondere zwei, drei oder vier unabhängig voneinander positionierbare Perforationslaser (42) aufweist.

3. Anordnung nach Anspruch 1 oder 2, **dadurch gekennzeichnet, dass** die Perforations-Laservorrichtung Laserquellen im mittleren Infrarot einer Wellenlänge zwischen 5 µm und 20 µ, insbesondere CO₂-Laser quellen umfasst.

4. Anordnung nach wenigstens einem der Ansprüche 1 bis 3, **dadurch gekennzeichnet, dass** die Spritzgussanlage (30) eine Siebbearbeitungsfläche zur Aufnahme des Entwässerungssiebs (10), eine Laserschneidvorrichtung zur Erzeugung von Aussparungen in dem Entwässerungssieb (10) und ein Spritzgusswerkzeug zur Erzeugung von Wasserzeicheneinsätzen (12) mit einem mehrstufigen Spritzgussrelief in den mit Aussparungen versehenen Bereichen des Entwässerungssiebs (10) aufweist.

5. Anordnung nach wenigstens einem der Ansprüche 1 bis 4, **dadurch gekennzeichnet, dass** die Anordnung einen Fördertisch (54) umfasst, der der Aufnahme des Entwässerungssiebs (10) nach der Bearbeitung in der Spritzgussanlage (30) und der Zuführung des Entwässerungssiebs : (10) in die Perforationsanlage (40) zur Bearbeitung durch die Perforations-Laservorrichtung dient.

6. Anordnung nach wenigstens einem der Ansprüche 1 bis 5, **dadurch gekennzeichnet, dass** die Perforationsanlage (40) eine Grobpositionierung zur mechanischen Positionierung des Entwässerungssiebs (10) und eine Feinpositionierung mit einem Bilderkennungssystem (44) zur Feinsteuerung der Perforationslaser (42) umfasst.

7. Verfahren zum Ausstatten eines Entwässerungssiebs (10) mit perforierten Wasserzeicheneinsätzen (12), die ein mehrstufiges Spritzgussrelief tragen, mit einer Anordnung nach einem der Ansprüche 1 bis 6, wobei bei dem Verfahren
- ein Entwässerungssieb (10) bereitgestellt und in der Spritzgussanlage (30) mit einer Mehrzahl von Wasserzeicheneinsätzen (12) mit einem mehrstufigen Spritzgussrelief versehen wird, und
- das mit den Wasserzeicheneinsätzen (12) versehene Entwässerungssieb (10) von der Spritzgussanlage (30) in die separate Perforationsanlage (40) überführt wird, wo durch die Perforations-Laservorrichtung Entwässerungsperforationen (14) in den Wasserzeicheneinsätzen (12) des Entwässerungssiebs (10) erzeugt werden.

8. Verfahren nach Anspruch 7, **dadurch gekennzeichnet, dass** die Perforations-Laservorrichtung mehrere unabhängig voneinander positionierbare Perforationslaser (42) aufweist und in der Perforationsanlage (40) durch die Perforationslaser (42) gleichzeitig mehrere Wasserzeicheneinsätze (12) mit Entwässerungsperforationen (14) versehen werden.

9. Verfahren nach Anspruch 7 oder 8, **dadurch gekennzeichnet, dass** als Entwässerungssieb (10) ein Rundsieb bereitgestellt wird und in der Anordnung mit mehr als 500, vorzugsweise mehr als 600, insbesondere mehr als 750 perforierten Wasserzeicheneinsätzen (12) ausgestattet wird.

## Claims

1. An arrangement for equipping a dewatering screen (10) with perforated watermark inserts (12) that bear a multilevel injection molded relief, having
- an injection molding unit (30) that is adapted and equipped to furnish a dewatering screen (10) with a plurality of watermark inserts (12) having a multilevel injection molded relief, and
- a separate perforation unit (40) to which the dewatering screen (10) furnished with the watermark inserts (12) is feedable and that comprises a perforation laser device for producing dewatering perforations (14) in the watermark inserts (12) of the dewatering screen (10).

2. The arrangement according to claim 1, **characterized in that** the perforation laser device comprises multiple, especially two, three or four, independently positionable perforation lasers (42).

3. The arrangement according to claim 1 or 2, **characterized in that** the perforation laser device comprises laser sources in the mid-infrared, of a wavelength between 5 µm and 20 µm, especially CO₂ laser sources.

4. The arrangement according to at least one of claims 1 to 3, **characterized in that** the injection molding unit (30) comprises a screen working area for receiving the dewatering screen (10), a laser cutting device for producing gaps in the dewatering screen (10), and an injection molding tool for producing watermark inserts (12) having a multilevel injection molded relief in the dewatering screen (10) regions furnished with gaps.

5. The arrangement according to at least one of claims 1 to 4, **characterized in that** the arrangement comprises a conveyor table (54) that serves to receive the dewatering screen (10) after processing in the injection molding unit (30) and to feed the dewatering screen (10) to the perforation unit (40) for processing by the perforation laser device.

6. The arrangement according to at least one of claims 1 to 5, **characterized in that** the perforation unit (40) comprises a rough positioning for the mechanical positioning of the dewatering screen (10) and a precision positioning with an image recognition system (44) for the precision control of the perforation lasers (42).

7. A method for furnishing a dewatering screen (10) with perforated watermark inserts (12) that bear a multilevel injection molded relief, having an arrangement according to one of claims 1 to 6, and in the method,
- a dewatering screen (10) is provided and, in the injection molding unit (30), furnished with a plurality of watermark inserts (12) having a multilevel injection molded relief, and
- the dewatering screen (10) furnished with the watermark inserts (12) is transferred from the injection molding unit (30) to the separate perforation unit (40), where dewatering perforations (14) are produced in the watermark inserts (12) of the dewatering screen (10) by the perforation laser device.

8. The method according to claim 7, **characterized in that** the perforation laser device comprises multiple independently positionable perforation lasers (42) and, in the perforation unit (40), multiple watermark inserts (12) are furnished with dewatering perforations (14) by the perforation laser (42) at the same time.

9. The method according to claim 7 or 8, **characterized in that,** as the dewatering screen (10), a cylinder mold is provided and, in the arrangement, furnished with more than 500, preferably more than 600, especially more than 750 perforated watermark inserts (12).

## Revendications

1. Système destine à doter un tamis d'égouttage (10) d'insertions filigranées perforées (12), qui portent un relief de moulage par injection multiple avec
- une installation de moulage par injection (30), qui est agencé et équipée pour doter un tamis d'égouttage (10) d'une pluralité d'insertions filigranées (12) avec un relief de moulage par injection multiple, et
- une installation de perforation (40) séparée à laquelle le tamis d'égouttage (10) doté d'insertions filigranées (12) peut être acheminé et qui comporte un dispositif de perforation au laser pour produire des perforations d'égouttage (14) dans les insertions filigranées (12) du tamis d'égouttage (10).

2. Système selon la revendication 1, **caractérisé en ce que** le dispositif de perforation au laser comporte plusieurs, en particulier deux, trois ou quatre lasers de perforation (42) positionnables indépendamment l'un de l'autre.

3. Système selon la revendication 1 ou 2, **caractérisé en ce que** le dispositif de perforation au laser comprend des sources de laser en infrarouge moyen d'une longueur d'ondes se situant entre 5 µm et 20 µm, en particulier des sources de laser CO₂.

4. Système selon au moins l'une quelconque des revendications 1 à 3, **caractérisé en ce que** l'installation de moulage par injection (30) comporte une surface de traitement de tamis pour recevoir le tamis d'égouttage (10), un dispositif de découpe au laser pour produire des cavités dans le tamis d'égouttage (10) et un outil de moulage par injection pour produire des insertions filigranées (12) avec un relief de moulage par injection multiple dans les zones dotées de cavités du tamis d'égouttage (10).

5. Système selon au moins l'une quelconque des revendications 1 à 4, **caractérisé en ce que** le système comprend une table de transport (54), qui sert à recevoir le tamis d'égouttage (10) après le traitement dans l'installation de moulage par injection (30) et l'acheminement du tamis d'égouttage (10) dans l'installation de perforation (40) pour traitement par le dispositif de perforation au laser.

6. Système selon au moins l'une quelconque des revendications 1 à 5, **caractérisé en ce que** l'installation de perforation (40) comprend un positionnement grossier pour le positionnement mécanique du tamis d'égouttage (10) et un positionnement précis avec un système de reconnaissance d'images (44) pour la commande précise des lasers de perforation (42).

7. Procédé destiné à doter un tamis d'égouttage (10) d'insertions filigranées (12) perforées, qui portent un relief de moulage par injection multiple avec un système selon l'une quelconque des revendications 1 à 6, sachant que pour le procédé
- un tamis d'égouttage (10) est préparé et est doté dans l'installation de moulage par injection (30) d'une pluralité d'insertions filigranées (12) avec un relief de moulage par injection multiple, et
- le tamis d'égouttage (10) doté d'insertions filigranées (12) est transféré de l'installation de moulage par injection (30) dans l'installation de perforation séparée (40), où des perforations d'égouttage (14) sont produites par le dispositif de perforation au laser dans les insertions filigranées (12) du tamis d'égouttage (10).

8. Procédé selon la revendication 7, **caractérisé en ce que** le dispositif de perforation au laser comporte plusieurs lasers de perforation (42) positionnables indépendamment l'un de l'autre et dans l'installation de perforation (40) plusieurs insertions filigranées (12) sont simultanément dotées de perforations d'égouttage (14) par les lasers de perforation (42).

9. Système selon la revendication 7 ou 8, **caractérisé en ce qu'**un tamis rond est préparé en tant que tamis d'égouttage (10) et est équipé dans le système avec plus de 500, de préférence plus de 600, en particulier plus de 750 insertions filigranées perforées (12).
